# FASCICULE DE BREVET EUROPEEN

(11) **EP 2 898 283 B1**
(45) Date de publication et mention de la délivrance du brevet: **09.03.2016**
(21) Numéro de dépôt: 13780178.3
(22) Date de dépôt: 19.09.2013
(51) Int. Cl.: F41A 9/57

(54) **COULOIR FLEXIBLE**
FLEXIBLER SCHACHT
FLEXIBLE CHUTE

(30) Priorité: 19.09.2012 FR 1202485
(43) Date de publication de la demande: 29.07.2015
(73) Titulaire: État Français Représenté par le Délégué Général Pour l'Armement, 92221 Bagneux Cedex (FR)
(72) Inventeur: LESCURE, Jean-François, 18000 Bourges (FR)
(86) Numéro de dépôt international: PCT/FR2013/000248
(87) Numéro de publication internationale: WO 2014/044931

(56) Documents cités:
- WO-A1-2005/031243
- FR-A1- 2 753 784
- US-A- 2 351 370
- US-A- 3 435 937

## Description

L'invention concerne notamment le domaine de l'alimentation en munitions d'une arme à feu et à plus particulièrement pour objet un couloir flexible pour guider une bande souple de munitions depuis une caisse à munitions jusqu'à une arme à feu.

Ce couloir est prévu pour se fixer d'une part à proximité d'une caisse de cartouches, et d'autre part à l'entrée du couloir d'alimentation de l'arme; il a, par construction, la souplesse nécessaire et suffisante en flexion et en torsion pour permettre les déplacements de l'arme sans donner à la bande des déformations supérieures à celles qui conviennent à son bon fonctionnement.

Dans bien des cas les servants de mitrailleuses de petits calibres, jusqu'à 12.7mm, alimentent leur arme avec une caisse à munitions, voir sans caisse à munitions, ils n'ont alors à leur disposition que 100 ou 200 coups disponibles qu'ils doivent surveiller pendant le tir de façon à éviter tout accrochage intempestif avant introduction des munitions, qui pourrait enrayer l'arme ou nuire à son bon fonctionnement.

Il existe aujourd'hui, notamment pour les nouvelles armes ou les nouveaux systèmes d'armes, des couloirs à munitions souples et métalliques. Ces couloirs sont constitués d'une suite d'ensembles d'éléments montés les uns derrières les autres, de façon à former des articulations successives et de composer un couloir d'une longueur suffisante pour faire la jonction entre une caisse à munitions et une arme pour ainsi assurer l'alimentation en munitions de celle-ci. Ces dispositifs ont de nombreux inconvénients tels que leur complexité de fabrication, la nécessité d'une maintenance importante pour maintenir les articulations en état.

Pour résoudre ces inconvénients, on connaît le brevet US3435937 qui décrit un couloir de section partiellement rectangulaire comportant une gorge large longitudinale sur l'un de ses grands côtés et formé par une succession de tronçons identiques, deux tronçons successifs étant reliés par des portions de paroi latérale, au niveau de chacune des faces latérales de leurs petits côtés. Ainsi, deux gorges débouchantes disposées dans un même plan séparent deux tronçons successifs et le couloir comporte n ensembles de deux gorges débouchantes disposés dans des plans parallèles et permettent une certaine flexibilité de couloir, la gorge longitudinale participant également à la flexibilité du couloir comme indiqué dans la description relative à la figure 2 dudit brevet.

Par portion de paroi latérale, il faut entendre que ces portions de paroi latérale ne relient pas les petits côtés latéraux sur toute leur longueur mais seulement sur une portion de cette dernière.

Cependant, un tel couloir présente une flexibilité uniquement dans un plan ce qui limite considérablement son utilisation.

Le but de l'invention est de proposer un couloir flexible permettant de résoudre tous les inconvénients de l'état de la technique et, plus particulièrement de proposer un couloir pour munitions léger, flexible dans au moins deux plans, sans entretien, de prix de revient très faible, facile à mettre en oeuvre et à réparer sur le terrain.

La solution apportée est un couloir flexible pour munitions comportant des tronçons successifs reliés par des portions de parois au niveau de leurs faces transversales et comportant au moins un tronçon tubulaire d'axe G avec une première portion de paroi solidaire de l'une de ses deux faces transversales et une seconde portion de paroi solidaire de l'autre face transversale, caractérisé en ce que les projections de ces portions de paroi perpendiculairement à un plan transversal du tronçon, sont au moins en partie, distinctes.

Par distinctes, il faut entendre que les projections dans un même plan transversal, par exemple l'une des faces transversales, sont totalement distinctes ; elles n'ont donc pas de point en commun.

Selon une autre caractéristique lesdites projections sont radialement décalées d'un angle compris entre π/9 et 8π/9, et, préférablement, compris entre π/3 et 2π/3, l'origine du rayon étant le centre G.

Selon une caractéristique particulière un couloir flexible pour munitions selon l'invention comporte des tronçons successifs reliés par des portions de parois au niveau de leurs surfaces transversales, caractérisé en ce qu'il comporte au moins un tronçon tubulaire comportant au moins un grand côté supérieur, un grand côté inférieur, et deux côtés latéraux plus petits et en ce que ce tronçon comporte, sur une première face transversale, au moins une portion de paroi uniquement sur au moins l'un desdits côtés latéraux et, sur sa deuxième face transversale, au moins une ou plusieurs portions de paroi uniquement sur l'un des grands côtés inférieur et supérieur ou sur les deux.

Selon une caractéristique additionnelle, la solution apportée est un couloir flexible pour munitions comportant des tronçons successifs reliés par des portions de parois au niveau de leurs faces latérales, caractérisé en ce qu'il comporte au moins un premier, un second et un troisième tronçons successifs tubulaires comportant au moins un grand côté supérieur, un grand côté inférieur, et deux côtés latéraux plus petits et tels que le premier tronçons est relié au second uniquement par une ou plusieurs portions de parois axiales au niveau de chacune des faces transversales de leurs grands côtés inférieur et/ou supérieur qui se font face tandis que le second tronçon est relié au troisième tronçon uniquement par une ou plusieurs portions de paroi latérale au niveau de chacune des faces transversales de leurs plus petits côtés latéraux qui se font face.

Ainsi, les premier et second tronçons sont en partie séparés par une première et une seconde gorges disposées dans un premier plan et en regard l'une de l'autre tandis que les second et troisième tronçons sont en partie séparés par une troisième et une quatrième gorges disposées dans un second plan et en regard l'une de l'autre, les première et une seconde gorges étant décalées radialement par rapport aux troisième et une quatrième gorges. Ce décalage radial permet d'obtenir une flexibilité du premier tronçon par rapport au second selon une première direction tandis et une flexibilité du second tronçon par rapport au troisième second selon une seconde direction différente de la première.

Dans le cadre de cette demande de brevet, le terme axiale n'a pas de signification géométrique mais il est utilisé pour différencier les portions de paroi reliées aux grands côtés de celles, dites latérales, reliées aux plus petits côtés latéraux.

Selon une caractéristique particulière, un couloir selon l'invention est caractérisé en ce qu'il comporte au moins un premier et un second ensembles successifs comportant chacun un premier et un second tronçons successifs tubulaires comportant au moins un grand côté supérieur, un grand côté inférieur, et deux côtés latéraux plus petits et tels que le premier tronçons est solidarisé au second uniquement par une ou plusieurs portions de paroi axiale au niveau de chacune des faces transversales de leurs grands côtés inférieur et supérieur, et en ce que le premier ensemble est solidarisé au second ensemble uniquement par une ou plusieurs portions de parois latérales au niveau de chacune des faces transversales de leurs plus petits côtés latéraux.

Selon une caractéristique particulière, le ou lesdits tronçons sont tubulaires de forme extérieure transversale rectangulaire avec deux grands côtés de même longueur reliés à deux autres cotés plus petits, eux-mêmes de même longueur.

Selon une autre caractéristique particulière privilégiant la flexibilité du couloir, chacun des tronçons a une épaisseur, mesurée longitudinalement, inférieure à 2cm et préférablement comprise entre 0,3 et 1cm.

Selon une autre caractéristique, les portions de paroi latérale sont concentrées au niveau de la partie médiane des faces transversales desdits petits côtés.

Selon une caractéristique additionnelle, les portions de paroi axiale sont concentrées au niveau de la partie médiane des faces transversales desdits grands côtés.

Selon une autre caractéristique facilitant sa fabrication le couloir est monobloc et préférablement réalisé en élastomère ou en plastique permettant ainsi de le fabriquer par moulage.

Selon une autre caractéristique permettant de solidariser le couloir à une arme ou à une caisse de munitions, un couloir flexible selon l'invention comporte, au moins à l'une de ses extrémités, un embout d'adaptation comportant une première partie ayant, principalement, un diamètre interne légèrement supérieur au diamètre externe du couloir flexible et une seconde partie de diamètre interne égal à celui du couloir.

Selon une autre caractéristique permettant de solidariser deux parties de couloir non reliées entre-elles, un couloir selon l'invention comporte au moins un dispositif apte à ce dispositif comportant une plaque en forme de U dont la dimension entre les branches est égale ou légèrement supérieure à l'épaisseur du couloir et dont la largeur de la plaque est sensiblement la même que celle de deux tronçons disposés côte à côte, et qui comporte des rebords latéraux de sorte à former un élément apte à être clipser sur deux tronçons disposés côte à côte.

D'autres avantages et caractéristiques apparaîtront dans la description d'un mode de réalisation particulier de l'invention au regard des figures suivantes :
- La figure 1 montre un exemple de réalisation d'un couloir flexible pour munitions fabriqué en plastique par moulage,
- Les figures 2a et 2b présentent la forme générale d'un tronçon utilisé dans le cadre de la figure 1,
- La figure 2c présente un schéma de la projection des portions de paroi axiale et latérale d'un tronçon dans un plan transversal de ce tronçon,
- La figure 3a montre un ensemble dudit couloir en vue de dessus alors que la figure 3b le montre en coupe selon le plan AA' de la figure 3a,
- La figure 4 montre un schéma d'une vue de côté des 5 premiers ensembles du dudit couloir,
- La figure 5a présente un schéma d'une vue de dessus d'un exemple de déformation des tronçons d'un ensemble,
- La figure 5b présente un schéma d'une vue de côté d'un exemple de déformation de deux ensembles consécutifs,
- La figure 6 montre un schéma en perspective d'un embout d'adaptation 30 utilisable pour solidariser le couloir 1 à certains types d'armes ou à certaines caisses de munitions,
- La figure 7 présente un schéma d'une première partie, en l'occurrence une partie avant, d'un embout selon la figure 6.
- La figure 8 présente un schéma d'une seconde partie, en l'occurrence une partie arrière, d'un embout 30 selon la figure 6,
- La figure 9 montre un couloir en vue semi éclatée comportant un embout d'adaptation à chacune de ses extrémités libres, une bande de cartouches étant insérée à l'intérieur du couloir et des embouts,
- Les figures10a et 10b montrent un exemple d'un dispositif 49 apte à réparer un couloir flexible selon l'invention en solidarisant deux parties de couloir non reliées entre-elles.

La figure 1 montre un exemple de réalisation d'un couloir flexible pour munitions fabriqué en plastique par moulage.

Ce couloir 1 a une forme générale tubulaire de section rectangulaire de dimensions extérieures 25mm x 86mm, et d'une épaisseur des parois de 5mm présentant ainsi une cavité de section rectangulaire de dimensions 15mm x 76mm apte à permettre le passage de munitions de 7.62 montées sur maillon pour former une bande.

Ce couloir flexible 1 est constitué principalement de tronçons successifs 2 reliés par des portions de parois 11, 13 au niveau de leurs faces transversales. Les figures 2a et 2b montrent la forme générale d'un tronçon utilisé dans cet exemple de réalisation de l'invention et, plus particulièrement respectivement un schéma d'une vue en perspective de l'une des faces transversales d'un tronçon 2 utilisé dans le cadre du couloir 1, et un schéma d'une vue en perspective de l'autre face transversale, ce tronçon 2 a une forme tubulaire rectangulaire d'axe G avec un premier et un second petits côtés parallèles 8, 18 reliés à un premier et un second grands côtés parallèles 9, 19 et une première et une seconde face transversales 10, 20 parallèles et destinées à être disposées en regard de tronçons différents. Les dimensions extérieures de ce tronçon sont de 25mm x 86mm, et la section des parois est d'environ 5mm x 5mm.

La figure 2c montre une projection du tronçon 2 et des portions de paroi qui lui sont associées dans le plan transversal P_{T} contenant sa face transversale 10 dont le centre est G, G étant aussi sur l'axe du tronçon de forme tubulaire et sur celui du couloir lorsqu'il est rectiligne. On constate que les projections 26₁, 26₂ perpendiculaires à Pt des portions de paroi axiale 11₁ et 11₂ sont totalement distinctes de celles 26₃, 26₄ des portions de paroi latérale 13₁ et 13₂ et toutes les projections de ces portions de paroi sont distinctes. En outre, G étant l'origine, les projections 26₃, 26₄ des portions de paroi latérale 13₁ et 13₂ sont respectivement décalées par rapport à celles des portions de paroi axiale 11₁ et 11₂ d'un angle α égal à π/2.

Le couloir 1 selon ce mode de réalisation est constitué par une succession d'ensembles identiques tels que celui montré, en vue de dessus, sur la figure 3a et sur la figure 3b, en coupe selon le plan AA' de la figure 3a.

Chaque ensemble 12 est constitué d'un premier tronçon 2₁ et d'un second tronçon 2₂ disposés parallèlement et côte à côte de sorte que la surface transversale 10₁ du premier tronçon 2₁ soit en regard de la surface transversale 20₂ du second tronçon 2₂. Ces premiers et seconds tronçons 2₁, 2₂ sont solidarisés, d'une part, par une première portion de paroi axiale 11₁ reliant le premier grand côté 9₁ du premier tronçon 2₁ au premier grand côté 9 du second tronçon 2₂ et, d'autre part, par une seconde portion de paroi 11₂ reliant le second grand côté 19₁ du premier tronçon 2₁ au second grand côté 19₂ du second tronçon 2₂. Ces première et seconde portions de paroi axiale 11₁ et 11₂, ont une section transversale d'environ 5mm x 5mm et, longitudinalement une épaisseur d'environ 3mm.

La figure 4 montre un schéma d'une vue de côté des 5 premiers ensembles 12₁, 12₂ 12₃, 12₄, 12₅ du couloir 1. Le premier ensemble 12₁ est solidarisé au second ensemble 12₂, d'une part par une première portion de paroi latérale 13₁ reliant le premier petit côté 8₂ du second tronçon 2₂ du premier ensemble 12₁ au premier petit côté 8₁ du premier tronçon 2₁ du second ensemble 12₂ et, d'autre part, par une seconde portion de paroi latérale 13₂ reliant le second petit côté 18₂ du second tronçon 2₂ du premier ensemble 12₁ au second petit côté 18₁ du premier tronçon 2₁ du second ensemble 12₂.

Ainsi, à part pour les premier et dernier tronçons, chaque tronçon est relié, d'une part, à celui qui le précède par une première et une seconde portions de paroi axiales 11₁ et 11₂ reliant respectivement leurs premier et second grands côtés et, d'autre part, au tronçon qui lui succède par une première et une seconde portions de paroi latérale 13₁, 13₂ reliant respectivement leurs premier et second petits côtés latéraux.

Comme on peut le voir sur les figures 3a et 4, lesdits première et une seconde portions de paroi axiale 11₁ et 11₂ relient les grands côtés au niveau de leur partie médiane et lesdites première et une seconde portion de paroi latérale 13₁ et 13₂ relient les petits côtés aussi au niveau de leur partie médiane.

Les première et une seconde portions de paroi supérieure et inférieure 11₁ et 11₂ donnent la flexibilité au couloir dans le sens de la largeur du couloir, tandis que lesdites première et une seconde portions de paroi latérale 13₁ et 13₂ donnent la flexibilité au couloir dans le sens de l'épaisseur du couloir.

Ainsi, comme montré sur la figure 3, au sein d'un même ensemble, les tronçons 2₁ et 2₂ sont séparés par des premières gorges 14₁ et 14₂ qui se font face et sont en forme de C par rapport à la matière formant l'ensemble et tandis que deux ensembles successifs sont séparés par des secondes gorges 15₁ et 15₂ qui se font face et sont en forme de U par rapport à la matière formant l'ensemble et. Ces premières et secondes gorges présentent chacune un plan de symétrie et le plan de symétrie des premières gorges 14₁ et 14₂ et perpendiculaire à celui des secondes gorges 15₁ et 15₂.

La figure 5a présente un schéma d'une vue de dessus d'un exemple de déformation des tronçons 2₁, 2₂ d'un ensemble 12₃. On constate que du fait :
- des faibles dimensions des portions de paroi axiale 11₁ et 11₂ reliant les grands côtés de paroi générant les premières gorges 14₁ et 14₂ en forme de C
- d'une certaine élasticité du matériau constitutif du couloir,
la position du premier tronçon 2₁ peut varier par rapport à celle du second tronçon 2₂ et plus particulièrement symétriquement par rapport à l'axe neutre longitudinal passant par lesdites portions de paroi axiale 11₁ et 11₂. Ainsi, l'extrémité 16₁, du grand côté 9₁ du premier tronçon 2₁ se retrouve contre celle 16₂ du second tronçon 2₂ tandis que l'extrémité 17₁ du grand côté 9₁ du premier tronçon 2₁ se retrouve à une distance plus importance de celle 17₂ du second tronçon 2₂, générant ainsi une courbure de cet ensemble dans le plan formé par les premier grand côté 9.

La figure 5b présente un schéma d'une vue de côté d'un exemple de déformation de deux ensembles consécutifs 12₄, 12₅. On constate que du fait :
- des faibles dimensions des portions de paroi latérale 13₁ et 13₂ reliant les grands côtés de paroi générant les secondes gorges 15₁ et 15₂ en forme de U
- d'une certaine élasticité du matériau constitutif du couloir,
la position de l'ensemble 12₄ peut varier par rapport à celle de l'ensemble 12₅ et plus particulièrement symétriquement par rapport à l'axe neutre transversal passant par le centre desdites portions de paroi latérale 13₁ et 13₂. Ainsi, l'extrémité 21₄, du petit côté latéral 18₄ de l'ensemble 12₄ se retrouve contre celle 21₅, du petit côté latéral 8₅ de l'ensemble 12₅ tandis que l'extrémité 22₄ du petit côté latéral 18₄ de l'ensemble 12₄ se retrouve à une distance plus importance de celle 22₅, du petit côté latéral 8₅ de l'ensemble 12₅ générant ainsi une courbure de ces ensembles dans un plan perpendiculaire à celui formé par les premier grand côté 9.

Lorsque le couloir est plié, notamment dans le sens de la largeur, les extrémités 16, 21 se retrouvent en contact tandis que les autres extrémités 17,22 présentent un écart augmenté. Lorsqu'une bande est tractée, elle a tendance à prendre le plus court chemin, donc la bande de munition aura tendance à se mettre en appui sur le coté où les tronçons sont en contact les uns avec les autres. Par conséquent, la probabilité que la partie la plus sensible de la bande de munitions, soit le coté pointe des cartouches, se prenne dans les gorges entre les tronçons est quasiment nulle.

Avec cette géométrie, un rayon de courbure de 110mm a été obtenu dans le sens de l'épaisseur du couloir et un rayon de courbure de 300mm dans le sens de la largeur du couloir.

Cependant, les rayons de courbure sont dépendants de la largeur des gorges entre chaque tronçon du couloir flexible.

Bien évidemment, les armes et caisses à munitions existantes n'ont pas d'interface permettant de leur solidariser le couloir 1. Par conséquent une interface d'adaptation, appelé embout, est décrite dans la suite au regard des figures 6 à 8.

La figure 6 montre un schéma en perspective d'un embout d'adaptation 30 utilisable pour solidariser le couloir 1 à certains types d'armes ou à certaines caisses de munitions.

Cet embout d'adaptation 30 pour couloir flexible 1 est de forme tubulaire rectangulaire avec :
- une première partie 31 ayant, principalement, un diamètre interne légèrement supérieur au diamètre externe du couloir flexible,
- une seconde partie 32 de diamètre interne égal à celui du couloir,
- un épaulement 33 assurant l'interface entre des première et seconde parties 31,32.

La figure 7 présente un schéma d'une première partie, en l'occurrence une partie avant, d'un embout 30 selon la figure 6. Cette première partie est constituée d'une tôle d'acier de 0.8 à 1.2mm d'épaisseur, de longueur supérieure à celle d'un ensemble 12 du couloir et de même forme périphérique que celle d'un tronçon 2 mais de diamètre intérieur au moins égal au diamètre extérieur d'un tronçon de sorte que ce dernier puisse pénétrer à l'intérieur.

Cette tôle comporte, sur chacun de ses grands côtés 34, quatre encoches longitudinales dont deux 35 d'un côté du grand côté et deux autres 36 de l'autre coté du grand côté de sorte à former deux plaques 37 d'environ 10mm x 10mm dont l'extrémité libre est courbée vers l'intérieur de sorte à former des griffes 38 et de sorte que la distance entre l'épaulement et la griffe soit légèrement supérieure à celle d'un ensemble. Ces griffes 38 sont chanfreinées sur leur partie basse extérieure. La longueur des encoches est suffisante pour donner une certaine élasticité aux dites plaques 37.

Ainsi, pour la solidarisation du couloir 1 et de cet embout, une extrémités du couloir flexible 1 est introduit à l'intérieur de la première partie 31 de l'embout de sorte que sa face transversale libre entre en contact avec l'épaulement 33. Dans cette position, les griffes 38 se retrouvent chacune dans une gorge, en l'occurrence les gorges 15 et l'absence de chanfrein sur la partie intérieur des griffes permet de bloquer le couloir dans cette position.

Il est à noter que du fait desdits chanfreins sur la partie basse des griffes 38, ces dernières glissent sur les parties inférieures ou supérieures correspondantes du couloir lorsque ce dernier est introduit dans l'embout. Pour le retrait du couloir de l'embout, il suffit de tirer les extrémités libres 37 des quatre plaques 36, 37 vers l'extérieur de sorte à extraire les griffes 38 des gorges 15 et, simultanément, de retirer le couloir de l'embout.

La figure 8 présente un schéma d'une seconde partie, en l'occurrence une partie arrière, d'un embout 30 selon la figure 6. Cette seconde partie 32 de l'embout, présentée sur la figure 8 a un diamètre interne sensiblement égal à celui du couloir 1 et comporte en outre des moyens de verrouillage de cet embout sur une arme ou sur une caisse de munition constitués d'une plaque saillante transversale inférieure 40 disposée sur son grand côté inférieur 41 et d'un tube 42 disposé sur son grand côté supérieur et possédant des échancrures 43 dans lesquelles sont introduits des éléments de targette 44 comme montré sur la figure 9. Ces moyens de verrouillage sont destinés à coopérer avec des moyens complémentaires non représenté situés sur l'arme ou sur la caisse de munitions.

Les figures10a et 10b montrent un exemple d'un dispositif 49 apte à réparer un couloir flexible selon l'invention en solidarisant deux parties de couloir non reliées entre-elles. Il est constitué d'une plaque 50 en forme de U dont la dimension entre les branches 51 est égale ou légèrement supérieure à l'épaisseur du couloir et dont la longueur des branches est légèrement inférieure à la moitié de la largeur du couloir moins la demi-largeur d'une portion de paroi axiale 11. La largeur de la plaque est sensiblement la même que celle de deux tronçons disposés côte à côte.

Cette plaque 50 comporte des rebords latéraux 53, 54 de sorte à former un élément apte à être clipser sur deux tronçons disposés côte à côte.

En cas de détérioration du couloir flexible, accident, projectile ou éclat, celui-ci est parfaitement réparable en un temps très court.

Le mode opératoire pour la réparation est le suivant : on découpe les tronçons endommagés et les portions de paroi latérale 13 associés de sorte à placer de façon contigüe deux ensembles 12. Un premier dispositif 49 est positionné de façon à enserrer une première partie des tronçons situés face à face des deux ensembles contigües puis un second dispositif 49 est positionné de façon à enserrer une seconde partie des tronçons situés face à face des deux ensembles contigües, les premier et second dispositifs 49 se faisant face.

L'alimentation d'une bande munition à l'intérieur du couloir peut être réalisé manuellement ou à l'aide d'un dispositif tel, par exemple, que celui décrit dans la demande de brevet FR12 00275 déposée au nom de la demanderesse, publié comme FR 2 986 317.

Bien évidemment, de nombreuses modifications peuvent être apportées à l'exemple de réalisation sans sortir du cadre de l'invention. Ainsi, les dimensions du couloir flexible peuvent être adaptées à celles des munitions utilisées et cette invention peut être déclinée sur tous les petits calibres montés sur maillons allant jusqu'à 12.7mm, voir les moyens calibres ainsi que les grenades encartouchées.

De plus, un couloir selon l'invention peut avoir une forme différente, par exemple trapézoïdale, ou elliptique. Si l'on connaît la courbure nécessaire et son ou ses sens, les portions de parois peuvent ne pas être placées dans la partie médiane des grands côtés et/ou dans la partie médiane des petits côtés afin de favoriser la flexibilité dans ce(s) sens et cette courbure et des décalages radiaux des portions de parois le long du couloir peuvent aussi être prévus.

Par ailleurs, les tronçons peuvent être réunis entre eux par plus d'une portion de parois par petit et/ou grand côté. En outre, sur tout ou partie du couloir, lesdites projections des portions de parois d'un tronçon peuvent être radialement décalées par rapport à celle du tronçon qui le précède ou qui lui succède, le décalage étant régulier ou pas le long du couloir.

Enfin, un couloir flexible selon l'invention peut avoir d'autres applications que l'alimentation d'une arme en munitions. En effet, un tel couloir peut être utlisé en association avec une chaîne d'entrainement flexible et sans fin et un ou plusieurs réceptacles, par exemple de type godet, pour l'alimentation régulière d'une machine en objets. La chaine peut par exemple être du type bande flexible comme celle décrite dans la demande de brevet PCT/FR2013/00027, publié comme FR 2 986 317 sur laquelle sont fixés, préférentiellement de façon régulière, des godets. Un tel dispositif peut par exemple être utilisé pour alimenter en rivets un robot, l'une de ses extrémités étant reliée à un distributeur de rivets et l'autre à un bras robotisé 3D en charge d'assembler des pièces mécaniques.

## Revendications

1. Couloir flexible (1) (de munitions) comportant des tronçons successifs (2) reliés par des portions de parois (11, 13) au niveau de leurs faces transversales et comportant au moins un tronçon tubulaire (2) d'axe G avec une première portion de paroi (11₁, 11₂) solidaire de l'une de ses deux faces transversales et une seconde portion (13₁, 13₂) de paroi solidaire de l'autre face transversale, **caractérisé en ce que** les projections (26₁, 26₂, 26₃, 26₄) de ces portions de paroi perpendiculairement à un plan transversal du tronçon, sont au moins en partie, distinctes.

2. Couloir flexible selon la revendication 1, **caractérisé en ce que** lesdites projections (26₁, 26₂, 26₃, 26₄) sont totalement distinctes.

3. Couloir flexible selon la revendication 2, **caractérisé en ce que** lesdites projections (26₁, 26₂, 26₃, 26₄) sont radialement décalées d'un angle compris entre π/9 et 8π/9 et, préférablement, compris entre π/3 et 2π/3, l'origine du rayon étant le centre G.

4. Couloir flexible selon la revendication 1, comportant des tronçons successifs (2) reliés par des portions de parois (11₁, 11₂, 13₁, 13₂) au niveau de leurs faces transversales (10, 20), **caractérisé en ce qu'**il comporte au moins un tronçon tubulaire (2) comportant au moins un grand côté supérieur (9), un grand côté inférieur (19), et deux côtés latéraux plus petits (8, 18) et **en ce que** ce tronçon (2) comporte, sur une première face transversale (20), au moins une portion de paroi (13₁, 13₂) uniquement sur au moins l'un desdits côtés latéraux et, sur sa deuxième face transversale (10), au moins une ou plusieurs portions de paroi (11₁, 11₂) uniquement sur l'un des grands côtés inférieur et supérieur (9, 19) ou sur les deux.

5. Couloir flexible selon la revendication 1, comportant des tronçons successifs reliés par des portions de parois au niveau de leurs faces transversales (10, 20), **caractérisé en ce qu'**il comporte au moins un premier, un second et un troisième tronçons successifs tubulaires (2) comportant au moins un grand côté supérieur (9), un grand côté inférieur (19), et deux côtés latéraux plus petits (8, 18) et tels que le premier tronçons est relié au second uniquement par une ou plusieurs portions de parois axiales (11₁) au niveau de chacune des faces transversales de leurs grands côtés inférieur et/ou supérieur qui se font face tandis que le second tronçon est relié au troisième tronçon uniquement par une ou plusieurs portions de paroi latérale (13₁) au niveau de chacune des faces transversales de leurs plus petits côtés latéraux qui se font face.

6. Couloir flexible selon l'une quelconque des revendication 1 à 5, **caractérisé en ce qu'**il comporte au moins un premier et un second ensembles successifs (12₁, 12₂) comportant chacun un premier et un second tronçons successifs tubulaires (2₁, 2₂) comportant au moins un grand côté supérieur (9₁, 9₂), un grand côté inférieur (19₁, 19₂), et deux côtés latéraux plus petits (8₁, 8₂, 18₁, 18₂) et tels que le premier tronçons (2₁) est solidarisé au second (2₂) uniquement par une ou plusieurs portions de paroi axiale (11₁, 11₂) au niveau de chacune des faces transversales (10₁, 20₂) de leurs grands côtés inférieur et supérieur, et **en ce que** le premier ensemble (12₁) est solidarisé au second ensemble (12₂) uniquement par une ou plusieurs portions de paroi latérale (13₁, 13₂) au niveau de chacune des faces transversales (10₂, 20₁) de leurs plus petits côtés latéraux.

7. Couloir flexible selon l'une quelconque des revendications 1 à 6, **caractérisé en ce que** chacun des tronçons (2) a une épaisseur, mesurée longitudinalement, inférieure à 2cm et préférablement comprise entre 0,3 et 1cm.

8. Couloir flexible selon l'une quelconque des revendications 1 à 7, **caractérisé en ce que** les portions de paroi latérale (13₁, 13₂) sont concentrées au niveau de la partie médiane des faces transversales (10₂, 20₁) desdits petits côtés (8₁, 8₂, 18₁, 18₂) et/ou les portions de paroi axiale (11₁, 11₂) sont concentrées au niveau de la partie médiane des faces transversales (10₁, 20₂) desdits grands côtés (9₁, 9₂, 19₁, 19₂).

9. Couloir flexible selon l'une quelconque des revendications 1 à 8, **caractérisé en ce qu'**il est monobloc, réalisé par exemple en plastique ou en élastomère.

10. Couloir flexible selon l'une quelconque des revendications 1 à 9, **caractérisé en ce qu'**il comporte, au moins à l'une de ses extrémités, un embout d'adaptation (30) comportant une première partie (31) ayant, principalement, un diamètre interne légèrement supérieur au diamètre externe du couloir flexible et une seconde partie (32) de diamètre interne égal à celui du couloir.

11. Couloir flexible selon l'une quelconque des revendications 1 à 9, **caractérisé en ce qu'**il comporte au moins un dispositif (49) apte à solidariser deux parties de couloir non reliées entre-elles, ce dispositif comportant une plaque (50) en forme de U dont la dimension entre les branches (51) est égale ou légèrement supérieure à l'épaisseur du couloir et dont la largeur de la plaque est sensiblement la même que celle de deux tronçons disposés côte à côte, et qui comporte des rebords latéraux (53, 54) de sorte à former un élément apte à être clipser sur deux tronçons disposés côte à côte.

12. Application d'un couloir flexible selon l'une quelconque des revendications 1 à 11 à l'alimentation d'une arme en munitions.

## Patentansprüche

1. Flexibler Munitionsschacht (1), der aufeinanderfolgende Teilstücke (2) aufweist, die über Wandabschnitte (11, 13) an ihren Querseiten verbunden sind, und mindestens ein röhrenförmiges Teilstück (2) mit der Achse G mit einem ersten Wandabschnitt (11₁, 11₂) aufweist, der fest mit einem seiner zwei Querseiten verbunden ist, und einem zweiten Wandabschnitt (13₁, 13₂), der fest mit der anderen Querseite verbunden ist, **dadurch gekennzeichnet, dass** die Projektionen (26₁, 26₂, 26₃, 26₄) dieser Wandabschnitte senkrecht zu einer Querebene des Teilstücks, zumindest teilweise, verschieden sind.

2. Flexibler Schacht nach Anspruch 1, **dadurch gekennzeichnet, dass** die Projektionen (26₁, 26₂, 26₃, 26₄) vollkommen verschieden sind.

3. Flexibler Schacht nach Anspruch 2, **dadurch gekennzeichnet, dass** die Projektionen (26₁, 26₂, 26₃, 26₄) um einen Winkel zwischen π/9 und 8π/9 und vorzugsweise zwischen n/3 und 2n/3 radial versetzt sind, wobei der Ursprung des Radius der Mittelpunkt G ist.

4. Flexibler Schacht nach Anspruch 1, der aufeinanderfolgende Teilstücke (2) aufweist, die über Wandabschnitte (11₁, 11₂, 13₁, 13₂) an ihren Querseiten (10, 20) verbunden sind, **dadurch gekennzeichnet, dass** er mindestens ein röhrenförmiges Teilstück (2) aufweist, das mindestens eine obere Längsseite (9), eine untere Längsseite (19) und zwei kleinere Seitenflächen (8, 18) aufweist, und dass dieses Teilstück (2) auf einer ersten Querseite (20) mindestens einen Wandabschnitt (13₁, 13₂) lediglich an mindestens einer der Seitenflächen und auf seiner zweiten Querseite (10) mindestens einen oder mehrere Wandabschnitte (11₁, 11₂) lediglich an der unteren oder oberen Längsseite (9, 19) oder an beiden aufweist.

5. Flexibler Schacht nach Anspruch 1, der aufeinanderfolgende Teilstücke aufweist, die über Wandabschnitte an ihren Querseiten (10, 20) verbunden sind, **dadurch gekennzeichnet, dass** er mindestens ein erstes, ein zweites und ein drittes röhrenförmiges Teilstück (2) aufweist, die aufeinanderfolgen und mindestens eine obere Längsseite (9), eine untere Längsseite (19) und zwei kleinere Seitenflächen (8, 18) aufweisen, und derart, dass das erste Teilstück mit dem zweiten lediglich über einen oder mehrere axiale Wandabschnitte (11₁) an jeder der Querseiten ihrer unteren und/oder oberen Längsseite verbunden ist, die einander gegenüberliegen, während das zweite Teilstück mit dem dritten Teilstück lediglich über einen oder mehrere seitliche Wandabschnitte (13₁) an jeder der Querseiten der kleineren Seitenflächen verbunden ist, die einander gegenüberliegen.

6. Flexibler Schacht nach einem der Ansprüche 1 bis 5, **dadurch gekennzeichnet, dass** er mindestens eine erste und eine zweite Anordnung (12₁, 12₂) aufweist, die aufeinanderfolgen und jeweils ein erstes und ein zweites röhrenförmiges Teilstück (2₁, 2₂), die aufeinanderfolgen, aufweisen, die mindestens eine obere Längsseite (9₁, 9₂), eine untere Längsseite (19₁, 19₂) und zwei kleinere Seitenflächen (8₁, 8₂, 18₁, 18₂) aufweisen, und derart, dass das erste Teilstück (2₁) mit dem zweiten (2₂) lediglich über einen oder mehrere axiale Wandabschnitte (11₁, 11₂) an jeder der Querseiten (10₁, 20₂) ihrer unteren und oberen Längsseite fest verbunden ist, und dadurch, dass die erste Einheit (12₁) mit der zweiten Einheit (12₂) lediglich über einen oder mehrere seitliche Wandabschnitte (13₁, 13₂) an jeder der Querseiten (10₂, 20₁) der kleineren Seitenflächen fest verbunden ist.

7. Flexibler Schacht nach einem der Ansprüche 1 bis 6, **dadurch gekennzeichnet, dass** jedes der Teilstücke (2) eine längs gemessene Dicke von unter 2 cm und vorzugsweise zwischen 0,3 und 1 cm aufweist.

8. Flexibler Schacht nach einem der Ansprüche 1 bis 7, **dadurch gekennzeichnet, dass** die seitlichen Wandabschnitte (13₁, 13₂) im mittleren Abschnitt der Querseiten (10₂, 20₁) der Schmalseiten (8₁, 8₂, 18₁, 18₂) konzentriert sind und/oder die axialen Wandabschnitte (11₁, 11₂) im mittleren Abschnitt der Querseiten (10₁, 20₂) der Längsseiten (9₁, 9₂, 19₁, 19₂) konzentriert sind.

9. Flexibler Schacht nach einem der Ansprüche 1 bis 8, **dadurch gekennzeichnet, dass** er aus einem Stück besteht, beispielsweise aus Kunststoff oder einem Elastomer gefertigt ist.

10. Flexibler Schacht nach einem der Ansprüche 1 bis 9, **dadurch gekennzeichnet, dass** er zumindest an einem seiner Enden ein Verbindungsstück (30) aufweist, das einen ersten Abschnitt (31) aufweist, der hauptsächlich einen Innendurchmesser aufweist, der etwas größer als der Außendurchmesser des flexiblen Schachts ist, und einen zweiten Abschnitt (32) mit einem Innendurchmesser, der dem des Schachts entspricht.

11. Flexibler Schacht nach einem der Ansprüche 1 bis 9, **dadurch gekennzeichnet, dass** er mindestens eine Vorrichtung (49) aufweist, die in der Lage ist, zwei nicht miteinander verbundene Schachtabschnitte fest miteinander zu verbinden, wobei diese Vorrichtung eine U-förmige Platte (50) aufweist, deren Abmessung zwischen den Schenkeln (51) der Dicke des Schachts entspricht oder etwas größer als sie ist und wobei die Breite der Platte im Wesentlichen dieselbe ist wie die von zwei nebeneinander angeordneten Teilstücken, und die seitliche umgebogene Ränder (53, 54) aufweist, sodass ein Element entsteht, das auf zwei nebeneinander angeordnete Teilstücke aufgesteckt werden kann.

12. Anwendung eines flexiblen Schachts nach einem der Ansprüche 1 bis 11 zur Zuführung von Munition zu einer Waffe.

## Claims

1. A flexible chute (1) for ammunition comprising successive sections (2) linked by wall portions (11, 13) at the transverse faces thereof and comprising at least one tubular section (2) of axis G, with a first wall portion (11₁, 11₂) integral with one of its two transverse faces and a second wall portion (13₁, 13₂) integral with the other transverse face, **characterized in that** the projections (26₁, 26₂, 26₃, 26₄) of these wall portions, perpendicularly to a transverse plane of the section, are at least partly distinct.

2. The flexible chute according to claim 1, **characterized in that** said projections (26₁, 26₂, 26₃, 26₄) are entirely distinct.

3. The flexible chute according to claim 2, **characterized in that** said projections (26₁, 26₂, 26₃, 26₄) are radially offset by an angle between π/9 and 8π/9, and preferably between π/3 and 2π/3, the origin of the radius being the center G.

4. The flexible chute according to claim 1, comprising successive sections (2) linked by wall portions (11₁, 11₂, 13₁, 13₂) at their transverse faces (10, 20), **characterized in that** it comprises at least one tubular section (2) comprising at least an upper long side (9), a lower long side (19) and two smaller lateral sides (8, 18), and **in that** this section (2) comprises, on a first transverse face (20), at least one wall portion (13₁, 13₂) only on at least one of said lateral sides and, on its second transverse face (10), at least one or more wall portions (11₁, 11₂) only on one of the upper and lower long sides (9, 19) or both.

5. The flexible chute according to claim 1, comprising successive sections linked by wall portions at their transverse faces (10, 20), **characterized in that** it comprises at least first, second and third successive tubular sections (2) comprising at least an upper long side (9), a lower long side (19) and two smaller lateral sides (8, 18), and such that the first section is linked to the second section only by one or several axial wall portions (11₁) on each of the transverse faces of their lower and/or upper long sides facing each other, while the second section is linked to the third section only by one or more lateral wall portions (13₁) on each of the transverse faces of their smaller lateral sides facing each other.

6. The flexible chute according to any of claims 1 to 5, **characterized in that** it comprises at least first and second successive assemblies (12₁, 12₂) each having first and second tubular successive sections (2₁, 2₂) comprising at least an upper long side (9₁, 9₂) and a lower long side (19₁, 19₂) and two smaller lateral sides (8₁, 8₂, 18₁, 18₂), and such that the first section (2₁) is made integral with the second section (2₂) only by one or more axial wall portions (11₁, 11₂) on each of the transverse faces (10₁, 20₂) of their lower and upper long sides, and **in that** the first assembly (12₁) is made integral with the second assembly (12₂) only by one or more lateral wall portions (13₁, 13₂) on each of the transverse faces (10₂, 20₁) of their smaller lateral sides.

7. The flexible chute according to any of claims 1 to 6, **characterized in that** each of the sections (2) has a thickness, measured lengthwise, lower than 2 cm and preferably between 0.3 and 1 cm.

8. The flexible chute according to any of claims 1 to 7, **characterized in that** the lateral wall portions (13₁, 13₂) are concentrated in the middle part of the transverse faces (10₂, 20₁) of said small sides (8₁, 8₂, 18₁, 18₂) and/or the axial wall portions (11₁, 11₂) are concentrated in the middle part of the transverse faces (10₁, 20₂) of said long sides (9₁, 9₂, 19₁, 19₂).

9. The flexible chute according to any of claims 1 to 8, **characterized in that** it is monobloc, for example, made of plastic or elastomer.

10. The flexible chute according to any of claims 1 to 9, **characterized in that** it comprises, at least at one of its ends, an adaptation tip (30) comprising a first part (31), having mainly an inner diameter slightly greater than the outer diameter of the flexible chute and a second part (32) with an inner diameter equal to that of the chute.

11. The flexible chute according to any of claims 1 to 9, **characterized in that** it comprises at least one device (49) able to make integral with each other two non-linked chute parts, this device comprising a U-shaped plate (50), the size between the branches (51) of which is equal or slightly greater than the thickness of the chute, and the width the plate is substantially equal to that of two sections arranged side-by-side, and which comprises lateral edges (53, 54) so as to form a component to be clipped on two sections arranged side-by-side.

12. Application of a flexible chute according to any of claims 1 to 11 to the supply of ammunition of a weapon.
